# EUROPÄISCHE PATENTSCHRIFT

(11) **EP 0 561 244 B1**
(45) Veröffentlichungstag und Bekanntmachung des Hinweises auf die Patenterteilung: **30.07.1997**
(21) Anmeldenummer: 93103626.3
(22) Anmeldetag: 06.03.1993
(51) Int. Cl.: B05C 17/00, B65D 83/00, E04F 21/30

(54) **Austragvorrichtung für pastöse Massen**
Dispenser for pasty material
Applicateur de matière pâteuse

(30) Priorität: 17.03.1992 DE 4208451
(43) Veröffentlichungstag der Anmeldung: 22.09.1993
(73) Patentinhaber: ARA-WERK KRÄMER GMBH, D-72669 Unterensingen (DE)
(72) Erfinder: Segatz, Wilhelm, W-7317 Wendlingen (DE)
(74) Vertreter: Patentanwälte Ruff, Beier, Schöndorf und Mütschele

(56) Entgegenhaltungen:
- CH-A- 672 472
- DE-C- 3 919 591
- DE-U- 8 710 104
- FR-A- 2 558 801

## Beschreibung

Die Erfindung betrifft eine Austragvorrichtung für pastöse Massen, insbesondere Versiegelungspistole o.dgl., mit einer mit pastösen Massen beladbaren Zylindereinheit, die einen Ausgabezylinder, eine Austragöffnung an einer austragseitigen Stirnseite, eine abnehmbare Schraubkappe zum Be- und Entladen und einen in dem Ausgabezylinder gegen die Austragöffnung bewegbaren Vorschubkolben aufweist, der mit der Wandung des Ausgabezylinders abdichtend zusammenwirkt, und einem mit der Ausgabezylindereinheit verbindbaren Vorschubmittel für den Vorschubkolben, wobei die Austragvorrichtung als Schnellwechselsystem ausgebildet ist und hierzu die den Zylinderinhalt einschließende Zylindereinheit mit dem Zylinder und dem Vorschubkolben über eine Schnellverbindung austauschbar mit dem Vorschubmittel verbindbar ist und ein Betätigungsglied für das Vorschubmittel über die lösbare Schnellverbindung gemeinsam mit dem Vorschubmittel von der Zylindereinheit ablösbar ist.

Austragvorrichtungen bzw. Versiegelungspistolen finden im Bauwesen, insbesondere im Fensterbau und im Bereich der Sanitär-Einrichtungen Anwendung, um plastischen Magen bzw. Dichtstoffe, wie Kitt, Versiegelungsmassen und Dichtungsmassen aus Folienbeuteln strangförmig auszutragen.

Aus der EP-B1-0 254 969 geht eine derartige als Druckluft-Versiegelungspistole ausgebildete Vorrichtung hervor. Diese weist einen Zylinder zum Befüllen mit einem die plastische Masse enthaltenden zylindrischen Folienbeutel und einen Vorschubkolben an einem Ende des Zylinders sowie eine Ausgabeöffnung am gegenüberliegenden Ende des Zylinders auf. Die Ausgabeöffnung ist an einer aufschraubbaren Verschlußkappe vorgesehen, die mit dem Zylinder verbunden ist. Durch einen mittig an dem Zylinder angeordneten Handgriff kann die Versiegelungspistole in der gewünschten Verarbeitungsposition gehalten werden. Durch die Betätigung des an dem Handgriff vorgesehenen Bedienhebels wird das Austragen der Dichtungsmasse durch den pneumatisch angetriebenen Vorschubkolben bewerkstelligt.

Aus der DE-C-39 19 591 geht ebenfalls eine pneumatisch betriebene Versiegelungspistole hervor, deren Aufbau der in der EP-B1-0 254 969 genannten Versiegelungspistole entspricht. Der hierfür vorgesehene Ausgabezylinder besteht aus einem transparenten Material und weist an dessen äußeren Enden aufschraubbare Verschlußkappen auf.

In der CH-A-672 472 ist eine Verpackung für pastöse Lebensmittel beschrieben. Diese Verpackung besteht aus einer zylindrischen Kartusche, die an einem Ende durch einen Kolben verschlossen und am gegenüberliegenden Ende eine Austrittsöffnung aufweist. Am kolbenseitigen Ende kann die Kartusche mit einer Auspreßvorrichtung verbunden werden, mit deren Hilfe ein Teil des Inhalts aus der Öffnung auspreßbar ist. Die Kartuschen sind auswechselbar mit der Auspreßvorrichtung verbindbar, so daß verschiedene Lebensmittel in den Kartuschen auf Vorrat gehalten werden können. Die Kartuschen können nach dem Entleeren mehrfach verwendet und erneut mit Lebensmittel gefüllt werden.

In der Praxis kommt es relativ häufig vor, daß eine Vielfalt an Farben und Arten von pastösen Massen für eine Anpassung an verschiedenartige und ggf. farbige Bauelemente und Sanitär-Einrichtungen erforderlich ist. Ein häufiges Auswechseln der Folienbeutel, bevor diese ggf. vollständig entleert sind, ist oftmals die Folge. Für diesen Wechsel ist vor dem erneuten Befüllen der Pistole ein Reinigen des Inneren des Aufnahmezylinders sowie das Reinigen oder Austauschen der Austragdüse erforderlich, um eine Vermischung zwischen der vorherigen und der neuen Farbe bzw. Art der pastösen Masse zu vermeiden. Dies erfordert eine Vielzahl von aufwendigen Arbeitsgängen, die mit einem erheblichen Zeitaufwand verbunden sind.

Desweiteren ist es erforderlich, daß die teilweise entleerten Folienbeutel an ihrer geöffneten Vorderseite wiederum abgedichtet werden, um ein Auspolymerisieren oder Austrocknen zu vermeiden. Ferner ist ein Aufbewahren der instabilen und teilweise entleerten Schlauchbeutel mit Gefahren verbunden.

Aufgabe der Erfindung ist es, einen Wechsel von pastösen Massen zu erleichtern.

Die Aufgabe wird erfindungsgemäß durch eine Austragvorrichtung für pastöse Massen nach Anspruch 1 gelöst, bei der die Zylindereinheit zur abdichtenden Aufnahme von die pastöse Masse enthaltenden Schlauchbeuteln ausgebildet ist und an der mit dem Vorschubmittel verbindbaren Stirnseite der Zylindereinheit eine Herausfallsperre vorgesehen ist. Dadurch ist eine Austragvorrichtung für pastöse Massen geschaffen, die einen einfachen und schnellen Austausch und Einsatz unterschiedlicher pastöser Massen für den jeweiligen Gebrauchsfall ermöglicht, wobei gleichzeitig eine gebrauchsbereite, dauerhafte und sichere Lagerung der ggf. teilweise entleerten Folienbeutel gegeben ist.

Das Schnellwechselsystem bewirkt einen einfachen und zeitsparenden Wechsel von integrierten luftdichten Zylindereinheiten. Die jeweiligen zum Einsatz kommenden Zylindereinheiten können mit einer entsprechenden Dichtungsmasse für den nachfolgenden Arbeitsgang beladen sein. Es können dabei vorteilhafterweise mehrere Zylindereinheiten mit unterschiedlich beladenen pastösen Massen, wie beispielsweise Silicon, Polyurethan, Acryl o.dgl., vorgesehen sein, um einen schnellen Zugriff auf die dafür erforderlichen bzw. zu verarbeitenden Dichtstoffe für die in der Praxis vorkommende Variantenvielfalt zu ermöglichen. Ein zeitraubendes Reinigen des Inneren des Aufnahmezylinders und der Austragdüse kann dadurch entfallen. Ferner ist ein Verschließen der ausgetauschten, teilweise entleerten Folienbeutel nicht erforderlich, da diese in der luftdichten Zylindereinheit verbleiben.

Durch den luftdichten Abschluß der Zylindereinheit wird ein Auspolymerisieren bzw. Austrocknen der darin enthaltenen pastösen Masse vermieden. Somit können diese für den Verarbeitungs-bzw. Farbwechsel bestimmte Zylindereinheiten über einen längeren Zeitraum in gebrauchsbereitem Zustand gelagert werden. Dabei kann die Anzahl der austauschbaren Zylindereinheiten durch die notwendige Anzahl der ständig verwendeten unterschiedlichen Dichtstoff-Farben oder -Sorten bestimmt werden.

Das Schnellwechselsystem verbindet die Zylindereinheit mit dem Vorschubmittel über eine lösbare Schnellverbindung zu einer gebrauchsbereiten Ausgabevorrichtung, insbesondere einer Versiegelungspistole. Die lösbare Schnellverbindung kann Schnappverbindungselemente, Schnell-Kupplungselemente aufweisen oder in Form eines Bajonettverschlusses ausgebildet sein, wobei vorzugsweise eine Schnell-Schraubverbindung, beispielsweise mit einer Überwurfmutter o.dgl., vorgesehen ist. Ferner kann die lösbare Schnellverbindung eine Sicherungsvorrichtung aufweisen, die ein unbeabsichtigtes Lösen des Wechselsystems verhindert.

Es ist ferner mit Vorteil vorgesehen, daß die integrierte Zylindereinheit einen ggf. mit pastöser Masse beladenen Ausgabezylinder, eine verschließbare Austragöffnung und einen Vorschubkolben umfaßt. Der Ausgabezylinder ist vorzugsweise aus mindestens teilweise durchsichtigem, vorzugsweise vollständig durchsichtigem Material ausgebildet. Dadurch wird eine einfache Kontrolle des Füllstandes des Folienbeutels und der Art und Farbe der pastösen Masse möglich.

Der Ausgabezylinder ist vorteilhafterweise aus druckfestem Material für Betriebsdrücke bis 10 bar, vorzugsweise von 4 bis 8 bar vorgesehen. Insbesondere ist der Ausgabezylinder für eine Sicherheitsdruckfestigkeit von mindestens 30 bar ausgebildet und kann aus einem transparenten Kunststoffmaterial, wie beispielsweise ABS, PP, PA oder PE bestehen. Ferner kann der Ausgabezylinder aus einem durch Koextrusion hergestellten, vorzugsweise transparenten, Verbundwerkstoff, der insbesondere für hohe Druckbeanspruchungen vorgesehen ist, gebildet sein. Dieser Verbundwerkstoff kann auch durch Umspritzen eines Einlege- bzw. Stabilisierungseinsatzes ausgebildet sein.

Der Ausgabezylinder weist mit Vorteil zumindest an seinem mit dem Vorschubmittel verbindbaren Ende ein doppelwendelförmiges Außengewinde mit vorzugsweise nur einem Gewindegang auf, damit die als Schraubkappe ausgebildete Schraubverbindung in einer Umdrehung von weniger als 360° mit dem Ausgabezylinder verbindbar ist. Die vorzugsweise an beiden Enden gleich ausgebildeten Gewinde sind mit Vorteil im Bereich der Trennebene von Spritzgußformen für die Entfernung des Zylinders aus diesen unterbrochen. Dies bietet den Vorteil, daß in dem Spritzguß-Werkzeug selbst keine Hinterschneidungen erforderlich sind und ein sauberer Gewindegang hergestellt werden kann.

An einer austragseitigen Stirnseite des Ausgabezylinders ist eine verschließbare Austragöffnung vorgesehen, die eine Ausgabedüse bzw. einen Aufnahmestutzen für die Ausgabedüse aufweist. Die verschließbare Austragöffnung kann in einer an der austragseitigen Stirnseite angeordneten Schraubkappe vorgesehen sein, die ähnlich wie die Schraubkappe der Schnellverbindung ausgebildet sein kann. Durch Verschließen der Ausgabeöffnung, beispielsweise mit einer Verschlußkappe, ist der Ausgabezylinder auf der Austragseite luftdicht abgeschlossen. Die Verschlußkappe kann lösbar an der Zylindereinheit, vorzugsweise an der vorderen bzw. austragseitigen Schraubkappe, befestigt sein. Die Ausgabeöffnung ist zumindest dann geschlossen, wenn sich im Ausgabezylinder eine ausgabebereite pastöse Masse, z. B. in Form eines angebrochenen Folienbeutels, befindet.

Durch die an dem Ausgabezylinder lösbare vordere Schraubkappe können vorteilhafterweise unterschiedliche Arten und Größen von Austragdüsen, z. B. in Abhängigkeit der Viskosität der Masse, zum jeweiligen Gebrauch in Einsatz gebracht werden. Zum Austragen der in dem Ausgabezylinder beladenen pastösen Masse ist mit Vorteil ein Vorschubkolben vorgesehen, wie aus der EP 0 254 969 B1 hervorgeht. Dieser Vorschubkolben ist in den Ausgabezylinder eingepaßt und schließt das von dem Vorschubmittel ablösbare Ende des Ausgabezylinders vorteilhafterweise luftdicht ab. Dabei kann der Vorschubkolben ein Dichtungselement, vorzugsweise einen Dichtungsring aufweisen, der für herkömmliche mechanische Austragvorrichtungen nicht erforderlich ist. Ferner kann eine sternförmige Vorschubfeder an dem Vorschubkolben vorgesehen sein. Diese somit luftdicht abgeschlossene und von dem Vorschubmittel gelöste Funktionseinheit kann einen den Folienbeutel schützenden Behälter bzw. Verpackung bilden, der zum einen einen Transportschutz der mitgeführten, zum Austausch vorgesehenen Folienbeutel bietet und zum anderen eine sichere Lagerung der wenigstens teilweise entleerten und instabilen Folienbeutel ermöglicht.

Der Ausgabezylinder weist an der von dem Vorschubmittel lösbaren bzw. druckseitigen Stirnseite des Ausgabezylinders eine Herausfallsperre für den Vorschubkolben auf. Diese Herausfallsperre kann als eine in den lichten Durchmesser der Innenwandung des Ausgabezylinders ragende Verengung ausgebildet sein. Diese Verengung kann durch einen nach innen ragenden umlaufenden Rand bzw. durch nach innen ragende Segmente gebildet werden, die vorzugsweise einstückig mit der Zylinderwandung vorgesehen sind. Ferner kann die Verengung durch einen an der lösbaren Stirnseite einsetzbaren Ring, beispielsweise durch eine Schnapp-, Schraub-, Klebe-, Preßverbindung o. dgl., gebildet sein. Diese Verengung verhindert ein unbeabsichtigtes Herausdrücken des Vorschubkolbens aus dem Ausgabezylinder, insbesondere beim Befüllen des Ausgabezylinders mit einem Folienbeutel. Des weiteren ist durch diesen nach innen ragenden Absatz eine Sicherung für den Transport und die Lagerung der Zylindereinheiten gegen unbeabsichtigtes Herausfallen des Vorschubkolbens gegeben.

Das Schnellwechselsystem kann sowohl mechanisch als auch pneumatisch betriebene Vorschubmittel aufweisen. Die lösbaren Schnellverbindungen sind dabei vorzugsweise einheitlich vorgesehen, damit die integrierten Zylindereinheiten sowohl für den mechanischen als auch pneumatischen Einsatz verwendet werden können.

Die mechanisch arbeitenden Vorschubmittel sind vorzugsweise als von Hand betätigbare Vorschubeinrichtungen ausgebildet. Pneumatisch arbeitende Vorschubmittel sind vorzugsweise über eine Druckleitung mit einem Kompressor verbunden. Die Vorschubmittel sind mit Vorteil Vorschubeinrichtungen, die im Bereich der Verbindung mit der Zylindereinheit ein Betätigungsglied aufweisen. Diese Bedieneinrichtungen können wenigstens einen Bedienhebel zum Betätigen der Austragvorrichtung und ggf. einen Handgriff aufweisen.

Ein für das Vorschubmittel vorgesehenes Betätigungsglied kann über die lösbare Schnellverbindung mit der druckseitigen Stirnseite des Vorschubkolbens zur Übertragung der Vorschubkräfte mechanisch oder pneumatisch verbunden sein. Das Lösen der Schnellverbindung löst auch die Verbindung zwischen dem Betätigungsglied und dem Vorschubkolben.

Für den mechanischen Vorschubmechanismus einer Austragvorrichtung bzw. Handdruck-Pistole kann das Betätigungsglied eine Vorschubstange und ein an dessen kolbenseitigen Ende angebrachtes, vorzugsweise tellerartiges Druckstück aufweisen. Dieses kann an der Rückseite des Vorschubkolbens angreifen und den Vorschubkolben axial in Austragrichtung drücken.

Eine vorteilhafte Weiterbildung der Vorschubeinrichtung kann durch eine bleibende Anordnung des Betätigungsgliedes an einem Teil der Vorschubeinrichtung im Bereich der hinteren bzw. druckseitigen Schraubkappe erzielt werden. Insbesondere ist dafür vorgesehen, daß eine Vorschubeinrichtung, die die Schnellverbindung, ein Betätigungsglied und einen ggf. vorgesehenen Handgriff aufweist, als Vorschubeinheit von dem Ausgabezylinder ablösbar ist, wodurch ein einfaches und schnelles Wechselsystem geschaffen werden kann.

Ein pneumatisch angetriebener Vorschubmechanismus kann ein Betätigungsglied mit einem lösbaren Übergangstück, das als Druckentlastungsventil ausgebildet sein kann, aufweisen, das vorzugsweise ebenfalls durch die lösbare Schnellverbindung von der Zylindereinheit ablösbar ist. Das Austragen der Dichtungsmasse aus der Austragvorrichtung kann durch das Betätigen eines Bedienhebels vorgenommen werden, mit welchem der auf den Vorschubkolben beaufschlagte Druck über das Übergangsstück gesteuert werden kann. Der Bedienhebel kann körperlich direkt an einem Teil der ablösbaren Vorschubeinrichtung, z. B. an einem Handgriff, vorgesehen sein.

Es können auch Ausgabevorrichtungen ohne Handgriff vorgesehen sein, da durch ein Umgreifen des Ausgabezylinders ebenfalls ein kontrolliertes Arbeiten der Druckluft-Versiegelungspistole möglich ist. Dadurch kann die Vorschubeinrichtung als eine körperliche Einheit von dem Ausgabezylinder ablösbar ausgebildet sein, wodurch eine hohe Wechselgeschwindigkeit der Zylindereinheit beibehalten werden kann.

Es kann ferner bei pneumatisch arbeitenden Ausgabevorrichtung vorgesehen sein, daß an der Rückseite des Vorschubkolbens eine Sicherungsschnur bzw. Sicherungskette befestigt ist, die mit einem ablösbar verbundenen Teil der Vorschubmittel lösbar verbunden ist. Diese Sicherungsschnur verhindert unbeabsichtigtes Herausdrücken des Vorschubkolbens aus dem Ausgabezylinder beim Öffnen des Ausgabezylinders an der Ausgabeseite. Die Sicherungsschnur kann an einer Haltevorrichtung, beispielsweise einer Öse, zum schnellen und einfachen Anbringen mit Schnellverbindungsmittel, vorzugsweise Karabinerhaken o.dgl., die in die jeweilige Öse eingeschnappt werden, vorgesehen sein. Die Sicherungsschnur bzw. -kette verbleibt vorteilhafterweise bei einem Wechsel der Zylindereinheit an dem Vorschubkolben, da eine einfache Zugänglichkeit des Sicherungsmittels an der Vorschubeinrichtung gegeben ist.

Die Sicherungsschnur bzw. -kette kann aber mit Vorteil auch am mit dem Vorschubmittel verbindbaren Ende des Ausgabezylinders verbunden und somit von der Vorschubeinheit unabhängig sein. Dabei kann vorteilhafterweise die Verengung des Ausgabezylinders nach innen versetzt sein. Eine sich dadurch bildende Schulter kann ein Halteelement, vorzugsweise eine Lochscheibe aufnehmen, an der die Sicherungsschnur bzw. - kette vorzugsweise ablösbar befestigt ist.

Vorzugsweise sind die pastösen Massen in transparente Folienbeutel gefüllt, damit eine einfache Farberkennung von Dichtungsmassen erfolgen kann. Dadurch kann die Transparenz des Ausgabezylinders auf einen Fensterbereich minimiert werden, um den genauen Füllstand und Farbe der pastösen Masse ablesen zu können.

Die Erfindung betrifft auch eine Zylindereinheit für eine Austragvorrichtung, mit einem mit pastöser Masse beladbaren Ausgabezylinder, der an seiner austragseitigen Stirnseite eine verschließbare Austragöffnung aufweist und an seiner gegenüberliegenden Seite ein Schnellkupplungselement zur schnellen Verbindung mit einer Vorschubeinrichtung aufweist, wobei im Ausgabezylinder ein abdichtend verschiebbares Vorschubelement für die pastöse Masse angeordnet ist. Die Zylindereinheit ist zur dichten Aufnahme von die pastöse Masse enthaltenden Schlauchbeuteln ausgebildet und an der mit der Vorschubeinrichtung verbindbaren Stirnseite der Zylindereinheit ist eine Herausfallsperre vorgesehen. Das Schnellkupplungselement kann als Gewinde, Schnappelement o.dgl. ausgebildet sein. Ferner kann in dem Ausgabezylinder das abdichtend verschiebbare Vorschubelement als Vorschubkolben ausgebildet sein. Dieser kann die der austragseitigen Stirnseite gegenüberliegende Seite luftdicht abschließen. Die Zylindereinheit dient als eigenständige Verpackung für insbesondere angebrauchte Schlauchbeutelpackungen von pastösen Massen, die luft- und/oder feuchtigkeitsempfindlich sind. Somit kann eine Zylindereinheit geschaffen werden, die den in der Größe veränderbaren Zylinderinhalt luftdicht abschließt.

Weitere Einzelheiten gehen aus der Beschreibung und den Zeichnungen von bevorzugten Ausführungsformen hervor. Es zeigen:
- Fig. 1: eine schematische Ansicht einer mechanischen Austragvorrichtung und
- Fig. 2: eine schematische Ansicht einer pneumatischen Austragvorrichtung.

Fig. 1 zeigt eine Austragvorrichtung 10 für pastöse Massen, insbesondere eine Versiegelungspistole, die als Schnellwechselsystem 11 ausgebildet ist. Die Austragvorrichtung 10 weist eine Vorschubeinrichtung 12 auf. An dieser ist eine integrierte, luftdicht verschließbare Zylindereinheit 13 austauschbar angebracht. Die integrierte Zylindereinheit 13 weist einen mit pastöser Masse beladbaren hohlen Ausgabezylinder 14, eine an einer austragseitigen Stirnseite 15 des Zylinders 14 vorgesehene verschließbare Austragöffnung 17 und einen an einer der austragseitigen Stirnseite 15 gegenüberliegenden druckseitigen mit der Vorschubeinrichtung 12 verbindbaren Stirnseite 16 im Zylinder 14 vorgesehenen Vorschubkolben 18 auf, der gegen eine Zylinderwandung 19 abgedichtet ist, unabhängig davon, ob der Vorschub mechanisch oder pneumatisch erfolgt. Die verschließbare Austragöffnung 17 setzt sich aus einer auswechselbaren Ausgabedüse 30, die an einem Aufnahmestutzen 31 aufgeschraubt oder eingesetzt werden kann sowie aus einer von dem Ausgabezylinder 14 lösbaren vorderen Schraubkappe 32 zusammen. Diese vordere Schraubkappe 32 ist an der austragseitigen Stirnseite 15 aufschraubbar und legt die Ausgabedüse 30 bzw. den Aufnahmestutzen 31 zu dem Ausgabezylinder 14 fest. An der vorderen Schraubkappe 32 ist ferner eine Verschlußkappe 33 lösbar vorgesehen. Diese schließt die Austrittsöffnung 34 der Ausgabedüse 30 luftdicht ab. Die lösbare vordere Schraubkappe 32 ermöglicht ein einfaches Auswechseln von unterschiedlichen Arten und Größen der Ausgabedüse 30.

Der Ausgabezylinder 14 weist an seiner austragseitigen Stirnseite 15 und seine druckseitigen Stirnseite 16 identische Gewinde 35 auf. Diese sind als Doppelwendel ausgebildet und umfassen je einen Gewindegang mit einem Versatz um 180°. Die Gewinde 35 sind einstückig mit der Wandung 19 des Ausgabezylinders 14 geformt.

Der Ausgabezylinder 14 besteht aus transparentem und druckfestem Kunststoffmaterial und ist rohrförmig ausgebildet. An der druckseitigen Stirnseite 16 ist eine Herausfallsperre 21 vorgesehen, die durch eine in den lichten Durchmesser des Ausgabezylinders 14 ragende Verengung, bzw. in Form eines nach innen ragenden Randes 22, gebildet ist. Dieser Rand 22 ist mit der Zylinderwandung 19 einstückig geformt und ringförmig ausgebildet. Dadurch wird ein Austreten des Vorschubkolbens 18 auf der druckseitigen Stirnseite 16 verhindert.

Der Vorschubkolben 18 ist gemäß der EP 0 254 969 B1 (insbesondere Figur 6) ausgebildet, auf die hier verwiesen wird. Der Vorschubkolben 18 ist bündig an der Zylinderinnenwandung 19 anliegend ausgebildet und weist einen Dichtring 28 auf. Dieser schließt den Innenraum des Ausgabezylinders 14 gegenüber dem druckseitigen Ende 16 bzw. dem ablösbaren Teil der Vorschubeinrichtung 12 luftdicht ab. An der Rückseite des Vorschubkolbens 18 ist ein ösenförmiges Aufnahmeelement 36 vorgesehen, an welchem eine Sicherungsschnur bzw. Sicherungskette 26 über ein Schnellverbindungsmittel 37, vorzugsweise einen Karabinerhaken, lösbar befestigt ist.

Die Zylindereinheit 13 ist durch eine lösbare Schnellverbindung bzw. Schnellkupplung 20 mit der Vorschubeinrichtung 12 in Form einer Schnellverschraubung verbunden. Die Schnellverbindung 20 weist eine drehbare, an der Vorschubeinrichtung 12 vorgesehene hintere Schraubkappe 32 auf. Die hintere Schraubkappe 32 weist ihrerseits ein doppelwendleförmiges Innengewinde auf mit einer Gewindelänge von weniger als 360°. Dadurch ist der Ausgabezylinder 14 mit weniger als einer Umdrehung von der Vorschubeinrichtung 12 lösbar und an dieser befestigbar, so daß ein Lösen oder Befestigen möglich ist, ohne daß mit der Hand nachgefaßt zu werden braucht, wie dies bei längeren Gewinden der Fall ist. Diese hintere Schraubkappe 32 für die Befestigung der Ausgabedüse 30 ist mit der vorderen Schraubkappe 32 der Schnellkupplung identisch.

Die Vorschubeinrichtung 12 weist ein Betätigungsglied 23 mit einer Bedieneinrichtung 29 auf, durch die das Betätigungsglied 23 in axialer Richtung des Ausgabezylinders 14 bewegbar ist. Die Bedieneinrichtung 29 besteht aus einem Handgriff 24 und einem Bedienhebel 27. Das Betätigungsglied 23 weist eine Vorschubstange 38 auf, die die Schraubkappe 32 drehbar aufnimmt und durch eine Befestigungsschraube 42 lösbar an dem Handgriff 24 hält. Die Vorschubstange 38 weist an dem zum Vorschubkolben 18 weisenden Ende ein austauschbares, vorzugsweise tellerartiges Druckstück 39 auf, das am Vorschubkolben 18 zur Anlage kommt. Der äußere Durchmesser des tellerartigen Druckstückes 39 ist so bemessen, daß er geringer als der durch die Verengung 22 gebildete Durchmesser ist. Ferner ist an der innenliegenden Anschlußfläche des Druckstücks 39 ebenfalls ein ösenförmiges Aufnahmeelement 36 vorgesehen, an welchem das zweite Ende der Sicherungsschnur 26 mit einem daran vorgesehenen Karabinerhaken 37 lösbar befestigt ist. Die Verbindung zwischen dem ösenförmigen Aufnahmeelement 36 und dem Karabinerhaken 37 an dem Vorschubkolben 18 als auch an der Innenseite des Druckstücks 39 ist derart ausgebildet, daß der äußere umlaufende Rand des Druckstücks 39 direkt an der Rückseite des Vorschubkolbens 18 anliegen kann.

Die weitere Ausbildung der mechanischen Vorschubeinrichtung 12 bezüglich der Betätigung des Betätigungsgliedes 23 ist bereits aus Austragvorrichtungen für auswechselbare Kartuschen bekannt.

Nachfolgend wird die Funktionsweise der als Schnellwechselsystem ausgebildeten Austragvorrichtung bzw. Handversiegelungspistole erläutert.

Um die als Schnellwechselsystem 11 ausgebildete Austragvorrichtung 10 auf einen nachfolgenden Arbeitsgang umzurüsten, der eine von dem vorherigen Arbeitsgang abweichende pastöse Masse erfordert, ist ein Austauschen der integrierten, luftdichten Zylindereinheit 13 der Austragvorrichtung 10 vorgesehen. Nach dem Schließen der Ausgabedüse 30 bzw. Austrittsöffnung 34 durch die Verschlußkappe 33 erfolgt ein Lösen der als lösbare Schnellverbindung 20 ausgebildeten hinteren Schraubkappe 32. Die Vorschubeinrichtung 12 und die luftdichte Zylindereinheit 13 werden voneinander getrennt. Als weiterer Schritt wird das Lösen der Sicherungsschnur 26 vorgenommen, die den Ausgabezylinder 14 und die Vorschubeinrichtung 12 lose in Verbindung hält. Durch Ausklinken des Karabinerhakens 37 an der ösenförmigen Aufnahme 36, das vorzugsweise an dem ablösbaren Teil der Vorschubeinrichtung 12, bzw. an dem tellerartigen Druckstück 39 erfolgt, kann die Zylindereinheit 13 vollständig von der Vorschubeinrichtung 12 abgelöst werden. Die Sicherungsschnur 26 kann andererseits auch am Zylinderinnenrand 22 befestigt sein, der die Verengung 22 bildet, so daß sich ein Lösen der Sicherungsschnur 26 erübrigt.

Für den nächstfolgenden Arbeitsgang kann eine entsprechend mit pastöser Masse gefüllte andere Zylindereinheit 13 in umgekehrter Reihenfolge der oben genannten Arbeitsgänge an der Vorschubeinrichtung 12 befestigt werden.

Durch ein Drehen der Schraubkappe 32 von weniger als 360°, vorzugsweise 180° von der Vorschubeinrichtung 12 ist ein schnelles Austauschen mit einer geringen Anzahl von Handgriffen gegeben. Die austauschbare Zylindereinheit 13 dient als luftdichte Verpackung und schützt die teilweise entleerten Folienbeutel durch den druckfest ausgebildeten Ausgabezylinder 14 gegen Beschädigungen oder Zerplatzen. Dabei hat die von der Vorschubeinheit 12 gelöste Verpackung stets das der Restmenge der pastösen Masse entsprechendes Volumen.

Durch die Herausfallsperre 21 wird ferner gewährleistet, daß ein Herausfallen und Verlieren des Vorschubkolbens 18 aus der druckseitigen Stirnseite 16 verhindert wird. Dadurch verbleibt bei dem Transport und der Lagerung die Zylindereinheit 13 luftdicht abgeschlossen.

Für die Wechsel-Zylindereinheiten 13 ist vorteilhafterweise ein Aufbewahrungsgestell geschaffen, in dem unterschiedliche Arten und Farben von pastösen Massen gelagert und transportiert werden können. Das Aufbewahrungsgestell kann vorteilhafterweise 6 bis 20 Fächer für Zylindereinheiten 13 und/oder Schlauchbeutel aufweisen. Es kann die Form eines Traggestells für Flaschen haben und vorzugsweise auch ein Fach für die Ausgabevorrichtung oder deren Vorschubeinrichtung aufweisen. Somit sind die luftdichten Zylindereinheiten 13 ständig zugriffsbereit, wodurch ein flexibles arbeitszeitsparendes Schnellwechselsystem 11 gegeben ist. Die Zylindereinheiten sind in dem Aufbewahrungsgestell mit Vorteil im wesentlichen vertikal gelagert, wie dies bei Flaschen in Traggestellen der Fall ist. Dabei hat es sich als günstig erwiesen, die Zylindereinheiten so anzuordnen, daß die austragseitige Stirnseite 15, insbesondere mit der Ausgabedüse 30, nach unten weist. Hierzu können im Aufbewahrungsgestell im unteren Bereich entsprechende Aufnahmen für die an den Stirnseiten 15 hervorragenden Ausgabedüsen vorgesehen sein. Es sind somit Mittel vorgesehen, daß der Vorschubkolben 18 während des Transports stets in Anlage am Schlauchbeutel bleibt, auch wenn ein Rütteln des Aufbewahrungsgestells während des Transports erfolgen sollte. Auch eine auf den Vorschubkolben einwirkende Wendeldruckfeder, die das Eigengewicht des Vorschubkolbens kompensiert könnte hierzu vorgesehen sein.

Das Beladen der Zylindereinheit 13 mit pastöser Masse kann unabhängig, ob die Zylindereinheit an der Vorschubeinrichtung 12 befestigt ist oder nicht, erfolgen. Durch Aufschrauben der vorderen Schraubkappe 32 an der austragseitigen Stirnseite 15 können die Ausgabedüse 30 und der ggf. vorgesehenen Aufnahmestutzen 31 abgenommen werden. Der entleerte zusammengepresste Folienbeutel wird entnommen und durch einen neuen Folienschlauchbeutel ersetzt, wodurch beim Beladen der Vorschubkolben 18 gleichzeitig in eine hintere Position zurückgeschoben wird. Diese Position kann auch durch Ziehen an der Sicherungsschnur 26 erreicht werden. Nach dem Öffnen des neu geladenen Folienbeutels wird die Austrittsöffnung 17 wieder verschlossen. Die Ausgabevorrichtung 10 ist betriebsbereit.

Fig. 2 zeigt eine als Schnellwechselsystem 11 ausgebildete Austragvorrichtung 10 auf, die druckluftbetrieben ist. Dabei ist diese integrierte, luftdicht verschließbare Zylindereinheit 13 mit der in Fig. 1 beschriebenen identisch ausgebildet. Die integrierte Zylindereinheit 13 ist somit für eine mechanische Handdruckpistole als auch für eine Druckluftpistole austauschbar vorgesehen. Die druckluftbetriebene Vorschubeinrichtung 12 weist eine als lösbare Schnellverbindung 20 ausgebildete Schraubkappe 32 auf, die lösbar und insbesondere drehbar mit einem Betätigungsglied 23 vorgesehen ist. Das Betätigungsglied 23 weist einen Druckluftanschluß 41, eine lediglich als Bedienhebel 27 ausgebildete Bedieneinrichtung 29 und ein von dem Betätigungsglied 23 lösbares Übergangsstück 40 auf, das als Durckentlastungsventil ausgebildet sein kann. Über den Bedienhebel 27 wird der den Vorschub bestimmende Druck des Vorschubkolbens 18 gesteuert. Die druckluftbetriebene Vorschubeinrichtung 12 ist als eine körperliche Einheit ausgebildet, damit ein problemloser Wechsel der luftdichten Zylindereinheiten 13 erfolgen kann. Ferner weist das Übergangsstück 40 an einer zur Zylindereinheit 13 gerichteten Seite 45 ein ösenförmiges Aufnahmeelement 36 auf, an dem das lose Ende der Sicherungsschnur 26 lösbar anbringbar ist. Auch hier kann das vom Vorschubkolben 18 abweisende Ende der Sicherungsschnur 26 am Zylinderende befestigt sein, so daß sich ein Lösen von der Vorschubeinrichtung 12 erübrigt.

Die Funktionsweise des Schnellwechselsystems 11 der druckluftbetriebenen Austragvorrichtung 10 ist mit der handbetriebenen Austragvorrichtung 10 identisch.

## Patentansprüche

1. Austragvorrichtung (10) für pastöse Massen, insbesondere Versiegelungspistole o.dgl., mit einer mit pastösen Massen beladbaren Zylindereinheit (13), die einen Ausgabezylinder (14), eine Austragöffnung (17) an einer austragseitigen Stirnseite (15), eine abnehmbare Schraubkappe (32) zum Be- und Entladen und einen in dem Ausgabezylinder (14) gegen die Austragöffnung bewegbaren Vorschubkolben (18) aufweist, der mit der Wandung (19) des Ausgabezylinders (14) abdichtend zusammenwirkt, und einem mit der Ausgabezylindereinheit (13) verbindbaren Vorschubmittel (12) für den Vorschubkolben (18), wobei die Austragvorrichtung (10) als Schnellwechselsystem (11) ausgebildet ist und hierzu die den Zylinderinhalt einschließende Zylindereinheit (13) mit dem Zylinder (14) und dem Vorschubkolben (18) über eine Schnellverbindung (20) austauschbar mit dem Vorschubmittel (12) verbindbar ist und ein Betätigungsglied (23) für das Vorschubmittel (12) über die lösbare Schnellverbindung (20) gemeinsam mit dem Vorschubmittel (12) von der Zylindereinheit (13) ablösbar ist, dadurch gekennzeichnet, daß die Zylindereinheit (13) zur abdichtenden Aufnahme von die pastöse Masse enthaltenden Schlauchbeuteln ausgebildet ist und an der mit dem Vorschubmittel (12) verbindbaren Stirnseite (16) der Zylindereinheit (13) eine Herausfallsperre (21) vorgesehen ist.

2. Austragvorrichtung nach Anspruch 1, dadurch gekennzeichnet, daß dem Vorschubmittel (12) mehrere abgedichtete Zylindereinheiten (13) zugeordnet sind, die vorzugsweise verschiedene Größen haben und/oder mit verschiedenen pastösen Massen beladen sind.

3. Austragvorrichtung nach Anspruch 1 oder 2, dadurch gekennzeichnet, daß der Ausgabezylinder (14) mit einem eine pastöse Masse enthaltenen, vorzugsweise transparenten Schlauchbeutel beladen ist.

4. Austragvorrichtung nach einem der vorhergehenden Ansprüche, dadurch gekennzeichnet, daß die Schnellverbindung (20) eine Schraubverbindung ist.

5. Austragvorrichtung nach einem der vorhergehenden Ansprüche, dadurch gekennzeichnet, daß das Vorschubmittel (12) als mechanisch oder pneumatisch arbeitende Vorschubeinrichtung mit Bedieneinrichtung (29) ausgebildet ist.

6. Austragvorrichtung nach einem der vorhergehenden Ansprüche, dadurch gekennzeichnet, daß der Ausgabezylinder (14) aus transparentem Material ausgebildet ist, das für Betriebsdrücke bis zu 10 bar, vorzugsweise von 4 bis 8 bar, ausgelegt ist und insbesondere eine Sicherheitsdruckfestigkeit von mindestens 30 bar aufweist.

7. Austragvorrichtung nach einem der vorhergehenden Ansprüche, dadurch gekennzeichnet, daß die Herausfallsperre (21) als eine an dem ablösbaren Ende (16) des Ausgabezylinders (14) vorgesehene, in den lichten Durchmesser der Innenwandung des Ausgabezylinders (14) ragende Verengung (22) ausgebildet ist.

8. Austragvorrichtung nach einem der vorhergehenden Ansprüche, dadurch gekennzeichnet, daß die Herausfallsperre (21) als ein an dem ablösbaren Ende (16) des Ausgabezylinders (14) nach innen ragender Rand ausgebildet ist, der vorzugsweise einteilig mit der Zylinderwandung (19) geformt ist.

9. Austragvorrichtung nach einem der vorhergehenden Ansprüche, dadurch gekennzeichnet, daß das Betätigungsglied (23) mit dem Vorschubmittel (12) bleibend verbunden ist.

10. Austragvorrichtung nach einem der vorhergehenden Ansprüche, dadurch gekennzeichnet, daß mindestens eine vorzugsweise mehrere Zylindereinheiten in einem Aufbewahrungsgestell, insbesondere einem Traggestell, mit Fächern gelagert ist.

11. Austragvorrichtung nach Anspruch 10, dadurch gekennzeichnet, daß die Lagerung im wesentlichn in vertikaler Lage erfolgt, wobei die austragseitige Stirnseite (15) des Zylinders vorzugsweise nach unten ragt.

12. Zylindereinheit (13) für eine Austragvorrichtung nach einem der vorhergehenden Ansprüche, mit einem mit pastöser Masse beladbaren Ausgabezylinder (14), der an seiner austragseitigen Stirnseite (15) eine verschließbare Austragöffnung (17) aufweist und an seiner gegenüberliegenden Seite (16) ein Schnellkupplungselement (44) zur schnellen Verbindung mit einer Vorschubeinrichtung (12) aufweist, wobei im Ausgabezylinder (14) ein abdichtend verschiebbares Vorschubelement (18) für die pastöse Masse angeordnet ist, dadurch gekennzeichnet, daß die Zylindereinheit (13) zur dichten Aufnahme von die pastöse Masse enthaltenden Schlauchbeuteln ausgebildet ist und an der mit der Vorschubeinrichtung (12) verbindbaren Stirnseite (16) der Zylindereinheit (13) eine Herausfallsperre vorgesehen ist.

13. Verwendung der Zylindereinheit (13) nach Anspruch 12 als von dem Vorschubmittel (12) gelöste Verpackung für pastöse Massen, insbesondere für angebrochene Folienbeutel.

## Claims

1. Discharge apparatus (10) for pasty materials, particularly sealing guns or the like, with a cylinder unit (13) fillable with pasty materials, which has a delivery cylinder (14), a discharge opening (17) on a discharge-side face (15), a removable screw cap (32) for filling and emptying and a feed piston (18) movable in the delivery cylinder (14) against the discharge opening and which sealingly cooperates with the wall (19) of the delivery cylinder (14), and a feed means (12) for the feed piston (18) connectable to the delivery cylinder unit (13), in which the discharge apparatus (10) is constructed as a quick-change system (11) and for this purpose the cylinder unit (13) containing the cylinder content with the cylinder (14) and the feed piston (18) is interchangeably connectable via a quick connection (20) to the feed means (12) and an actuator (23) for the feed means (12) is releasable via the detachable quick connection (20) together with the feed means (12) from the cylinder unit (13), characterized in that the cylinder unit (13) is constructed for the sealing reception of film bags containing the pasty material and is provided on the face (16) of the cylinder unit (13) connectable with the feed means (12) with a drop-out preventer (21).

2. Discharge apparatus according to claim 1, characterized in that with the feed means (12) are associated several sealed cylinder units (13), which preferably have different sizes and/or are filled with different pasty materials.

3. Discharge apparatus according to claim 1 or 2, characterized in that the delivery cylinder (14) is filled with a pasty material containing, preferably transparent tubular bag.

4. Discharge apparatus according to any one of the preceding claims, characterized in that the quick connection (20) is a screw connection.

5. Discharge apparatus according to any one of the preceding claims, characterized in that the feed means (12) is constructed as a mechanically or pneumatically operating feed device with an operating device (29).

6. Discharge apparatus according to any one of the preceding claims, characterized in that the delivery cylinder (14) is made from transparent material, which is designed for operating pressures up to 10 bar and preferably from 4 to 8 bar and in particular has a safety compression strength of at least 30 bar.

7. Discharge apparatus according to any one of the preceding claims, characterized in that the drop-out preventer (21) is constructed as a constriction (22) provided on the releasable end (16) of the delivery cylinder (14) and projecting into the internal diameter of the inner wall of said cylinder (14).

8. Discharge apparatus according to any one of the preceding claims, characterized in that the drop-out preventer (21) is constructed as an inwardly projecting rim on the releasable end (16) of the delivery cylinder (14) and which is preferably shaped in one piece with the cylinder wall (19).

9. Discharge apparatus according to any one of the preceding claims, characterized in that the operating member (23) is permanently connected to the feed means (12).

10. Discharge apparatus according to one of the preceding claims, characterized in that at least one and preferably several cylinder units are stored in a storage rack, particularly a support rack, having compartments.

11. Discharge apparatus according to claim 10, characterized in that storage takes place substantially in the vertical position, the discharge-side face (15) of the cylinder preferably pointing downwards.

12. Cylinder unit (13) for a discharge apparatus according to one of the preceding claims, with a delivery cylinder (14) fillable with the pasty material and having on its discharge-side face (15) a sealable discharge opening (17) and on its opposite side (16) a quick coupling element (44) for quick coupling to a feed means (12), the delivery cylinder (14) containing a sealingly displaceable feed element (18) for the pasty material, characterized in that the cylinder unit (13) is constructed for the sealing reception of the film bags containing the pasty material and on the face (16) of the cylinder unit (13) connectable to the feed means (12) is provided a drop-out preventer.

13. Use of the cylinder unit (13) according to claim 12 as a pack for pasty materials and particularly for opened film bags released from the feed means (12).

## Revendications

1. Applicateur (10) pour masses pâteuses, notamment pistolet de scellement ou appareil similaire comprenant un vérin (13) pouvant être chargé de masses pâteuses et comportant un cylindre délivreur (14), un orifice de déversement (17) à une face extrême (15) située côté déversement, un capuchon vissable amovible (32) en vue du chargement et du déchargement, et un piston d'amenée (18) mobile dans le cylindre délivreur (14), vers l'orifice de déversement, et coopérant de manière étanche avec la paroi (19) du cylindre délivreur (14) ; et un moyen (12) d'avance du piston d'amenée (18), pouvant être relié au vérin délivreur (13), l'applicateur (10) étant réalisé sous la forme d'un système (11) à remplacement rapide, ce pour quoi le vérin (13), renfermant le contenu du cylindre, peut être relié au moyen d'avance (12) de manière interchangeable, avec le cylindre (14) et le piston d'amenée (18), par l'intermédiaire d'une solidarisation rapide (20), et un organe (23) d'actionnement du moyen d'avance (12) peut être dissocié d'avec le vérin (13), conjointement audit moyen d'avance (12), par l'intermédiaire de la solidarisation rapide libérable (20), caractérisé par le fait que le vérin (13) est conçu pour recevoir, de manière étanche, des pochons souples renfermant la masse pâteuse, et un arrêt (21), empêchant une extraction, est prévu à la face extrême (16) du vérin (13) pouvant être reliée au moyen d'avance (12).

2. Applicateur selon la revendication 1, caractérisé par le fait que plusieurs vérins (13) rendus étanches, affectés au moyen d'avance (12), présentent de préférence des tailles différentes et/ou sont chargés de différentes masses pâteuses.

3. Applicateur selon la revendication 1 ou 2, caractérisé par le fait que le cylindre délivreur (14) est chargé d'un pochon souple de préférence transparent, renfermant une masse pâteuse.

4. Applicateur selon l'une des revendications précédentes, caractérisé par le fait que la solidarisation rapide (20) est une solidarisation vissable.

5. Applicateur selon l'une des revendications précédentes, caractérisé par le fait que le moyen d'avance (12) est réalisé sous la forme d'un dispositif d'avance fonctionnant mécaniquement ou pneumatiquement et équipé d'un dispositif de manoeuvre (29).

6. Applicateur selon l'une des revendications précédentes, caractérisé par le fait que le cylindre délivreur (14) est réalisé en un matériau transparent qui est conçu pour des pressions de service atteignant jusqu'à 10 bar, préférentiellement de 4 à 8 bar, et présente notamment une résistance de sûreté à une pression d'au moins 30 bar.

7. Applicateur selon l'une des revendications précédentes, caractérisé par le fait que l'arrêt (21), empêchant une extraction, est réalisé sous la forme d'un rétrécissement (22) qui est prévu à l'extrémité dissociable (16) du cylindre délivreur (14), et fait saillie dans le diamètre interne de la paroi intérieure dudit cylindre délivreur (14).

8. Applicateur selon l'une des revendications précédentes, caractérisé par le fait que l'arrêt (21), empêchant une extraction, est réalisé sous la forme d'un rebord saillant, vers l'intérieur, à l'extrémité dissociable (16) du cylindre délivreur (14) et ménagé, de préférence, d'un seul tenant avec la paroi (19) dudit cylindre.

9. Applicateur selon l'une des revendications précédentes, caractérisé par le fait que l'organe d'actionnement (23) est relié durablement au moyen d'avance (12).

10. Applicateur selon l'une des revendications précédentes, caractérisé par le fait qu'au moins un, de préférence plusieurs vérin(s) est (sont) monté(s) dans un bâti de stockage, notamment un bâti de support muni de casiers.

11. Applicateur selon la revendication 10, caractérisé par le fait que le montage a lieu pour l'essentiel dans une position verticale, la face extrême (15) du cylindre, située côté déversement, dépassant de préférence vers le bas.

12. Vérin (13) pour un applicateur selon l'une des revendications précédentes, muni d'un cylindre délivreur (14) pouvant être chargé d'une masse pâteuse et présentant, à sa face extrême (15) située côté déversement, un orifice obturable de déversement (17) et, à sa face opposée (16), un élément (44) d'accouplement rapide en vue de la liaison rapide avec un dispositif d'avance (12), un élément coulissant (18) d'amenée de la masse pâteuse étant logé dans le cylindre délivreur (14), avec effet d'étanchement, caractérisé par le fait que le vérin (13) est conçu pour recevoir, de manière étanche, des pochons souples renfermant la masse pâteuse, et un arrêt, empêchant une extraction, est prévu à la face extrême (16) dudit vérin (13) pouvant être reliée au dispositif d'avance (12).

13. Utilisation du vérin (13) selon la revendication 12, en tant que conditionnement de masses pâteuses dissocié du moyen d'avance (12) et destiné, en particulier, à des pochons en feuille souple entamés.
